# EUROPÄISCHE PATENTANMELDUNG

(11) **EP 2 799 379 A1**
(43) Veröffentlichungstag der Anmeldung: **05.11.2014**
(21) Anmeldenummer: 14161081.6
(22) Anmeldetag: 21.03.2014
(51) Int. Cl.: B65H 35/00

(54) **Abgabegerät**

(30) Priorität: 29.04.2013 DE 202013003963 U
(71) Anmelder: Monolith GmbH Bürosysteme, 45127 Essen (DE)
(72) Erfinder: Loibl, Bernd, 79771 Klettgau (DE)
(74) Vertreter: Albrecht, Ralf

(57) **Zusammenfassung**

Die Erfindung betrifft ein Abgabegerät (1) für die Bereitstellung von Bahnmaterial (43), mit einer Führungswandung (4) und einer beweglichen Gegenführungswandung (17), mit einer Schneideinrichtung (23), die mit einem Schneidschieber (26) und daran einem festen Schneidmesser (34) versehen ist, und mit einer Linearführung (24) an der Gegenführungswandung (17), wobei der Schneidschieber (26) einen Bedienkopf (27) und einen Schieberfuß (36) aufweist und sich das Schneidmesser (34) zwischen Bedienkopf (27) und Schieberfuß (36) erstreckt und wobei die Führungswandung (4) eine Ausnehmung (25) aufweist, die derart ausgebildet ist, dass sie die Bewegung des Schneidschiebers (26) zulässt und der Schieberfuß (36) beim Bewegen der Gegenführungswandung (17) von der Ausnehmung (25) wegbewegbar ist.

## Beschreibung

Die Erfindung betrifft ein Abgabegerät für die Bereitstellung von Bahnmaterial gemäß den Merkmalen a) bis q) des Anspruchs 1.

Abgabegeräte der vorstehenden Art dienen dazu, von einer Bahnmaterialrolle Bahnmaterial abzuziehen und von dem abgezogenen Teil einen Bahnmaterialabschnitt abzuschneiden. Als Bahnmaterial kommen insbesondere Papier- oder Folienbahnen in Frage, die für Verpackungszwecke, zum Beispiel als Geschenkverpackung verwendbar sind. Nicht damit gemeint sind Spendegeräte für den Sanitärbereich, da sie meist eine komplizierte, teilweise motorisch betriebene Mechanik aufweisen, um das Bahnmaterial so bereitzustellen, dass es gegriffen werden kann.

Abgabegeräte bestehen im Wesentlichen aus einer Rollenhalterung und einer an einer Führungswandung angebrachten Schneideinrichtung. Beide sind derart einander zugeordnet, dass das Bahnmaterial von der in die Rollenhalterung eingelegten Bahnmaterialrolle über die Führungswandung gezogen werden kann. Mittels der Schneideinrichtung kann dann ein Bahnmaterialabschnitt von dem abgezogenen Bahnmaterial abgetrennt werden. Beispiele für solche einfachen Abgabegeräte sind der US 2004/0040429 A1, US 5,758,559 A, EP 1 808 394 A1 und DE 60 2005 001 319 T2 zu entnehmen.

Die Schneideinrichtung bei solchen Abgabegeräten weist einen Schneidschieber auf, der in einer Schieberführung verschiebbar geführt ist, welche sich quer zur Abzugsrichtung des Bahnmaterials erstreckt. Unter Abzugsrichtung ist diejenige Richtung zu verstehen, in der das Bahnmaterial von einer in die Rollenhalterung bestimmungsgemäß aufgenommenen Bahnmaterialrolle abziehbar ist. Wie insbesondere aus der US 2004/0040429 A1 zu sehen ist, hat der Schneidschieber einen in die Schieberführung eingreifenden Führungsfuß und einen für die Handhabung des Schneidschiebers vorgesehenen Bedienkopf, wobei sich zwischen Bedienkopf und Führungsfuß ein festes Schneidmesser mit einer Schneide oder zwecks Benutzung in beiden Schieberichtungen mit zwei entgegengesetzten Schneiden erstreckt. Die Schieberführung hat eine an der Führungswandung angeordnete Führungsschiene, die in Form von Hinterschneidungen aufweisenden Nutschienen ausgebildet sind. Darin ist der Führungsfuß derart geführt, dass er nicht aus der Führungsschiene quer zu deren Erstreckung herausgehoben werden kann. Der Schneidschieber ragt so weit aus der Führungsschiene heraus, dass sein Schneidmesser über die Führungsschiene und die Führungswandung vorsteht.

Für einen Schneidvorgang wird der Schneidschieber an ein Ende der Schieberführung verfahren. Dort befindet er sich außerhalb des Bereiches, wo Bahnmaterial zur Vorbereitung eines Beschnitts abgezogen wird. Das Abziehen geschieht in der Weise, dass das Bahnmaterial über die Führungswandung und damit über die Führungsschiene so weit gezogen wird, bis sich ein passender Bahnmaterialabschnitt von der Bahnmaterialrolle gesehen jenseits der Schneideinrichtung befindet. Dann wird der Schneidschieber entlang der Führungsschiene durch entsprechende Handhabung des Bedienkopfes verschoben, mit der Folge, dass dessen Schneidmesser in das Bahnmaterial einschneidet und den Bahnmaterialabschnitt abtrennt.

Die bekannten Abgabegeräte der vorbeschriebenen Art sind zwar nicht zuletzt wegen der Kosten möglichst einfach aufgebaut, haben jedoch funktionsmäßige Nachteile. So ist die Führung des Schneidschiebers nur an der Unterseite des abzutrennenden Bahnmaterials nicht besonders exakt, so dass unregelmäßige Schnittkanten entstehen. Außerdem muss die Bedienungsperson das Bahnmaterial stramm über die Führungswandung halten, damit ein unsauberer Schnitt oder ein Einreißen des Bahnmaterials vermieden wird. Dies ist jedoch nur unzulänglich möglich, da ein zu starker Zug auf das Bahnmaterial ein weiteres Abziehen von der Bahnmaterialrolle bewirken würde. Die Handhabung der bekannten Abgabegeräte ist also problematisch und gewährleistet deshalb nicht saubere und grade Schnittkanten.

In der US 3,370,497 A ist ein gattungsgemäßes Abgabegerät für die Bereitstellung von Bahnmaterial offenbart, bei dem der Schneidschieber der Schneideinrichtung im Unterschied zu den vorbeschriebenen Abgabegeräten in einer Gegenführungswandung geführt ist, die derart bewegbar gelagert ist, dass sie aus einer ersten, der Führungswandung benachbarten Position in eine zweite, von der Führungswandung entfernt liegenden Position bewegbar ist. Der Schneidschieber weist ein festes Schneidmesser auf, das über die der Führungswandung gegenüberliegenden Seite der Gegenführungswandung vorsteht und in der ersten Position der Gegenführungswandung in eine nutförmige Ausnehmung in der Führungswandung hineinragt. Bei diesem Abgabegerät besteht die Gefahr, dass sich eine Bedienungsperson an dem Schneidmesser verletzt, wenn sich die Gegenführungswandung in der ersten Position befindet, insbesondere wenn dann Bahnmaterial vor dem Beschnitt von der Bahnmaterialrolle abgezogen wird. Außerdem begünstigen die geneigten Schneidkanten des Schneidmessers ein Abrutschen des Bahnmaterials vom Schneidmesser, insbesondere wenn die Schneidkanten mit der Zeit ihre Schärfe verlieren. Dies führt zu unbefriedigenden Schneidergebnissen.

Der Erfindung liegt die Aufgabe zugrunde, ein Abgabegerät für die Bereitstellung von Bahnmaterial gemäß den Merkmalen a) bis q) des Anspruchs 1 so auszubilden, dass mit ihm trotz einfacher Handhabung akkurate Schnittkanten zuverlässig erhalten werden können und dass Bedienungspersonen vor dem Kontakt mit dem Schneidmesser geschützt werden.

Diese Aufgabe wird erfindungsgemäß durch ein Abgabegerät mit folgenden Merkmalen gelöst:
r) der Schneidschieber hat einen Schieberfuß;
s) zwischen Bedienkopf und Schieberfuß erstreckt sich das Schneidmesser;
t) die Ausnehmung ist für die Aufnahme des Schieberfußes und ist derart ausgebildet, dass sie die Bewegung des Schneidschiebers über die Erstreckung der Linearführung zulässt und der Schieberfuß beim Bewegen der Gegenführungswandung aus dessen erste in dessen zweite Position von der Ausnehmung wegbewegbar ist.

Grundgedanke der Erfindung ist es also, den Schneidschieber eines gattungsgemäßen Abgabegerätes, bei dem der Schneidschieber an der Gegenführungswandung geführt ist, mit einem Schieberfuß derart zu versehen, dass sich das Schneidmesser zwischen Bedienknopf und Schieberfuß erstreckt. Der Schieberfuß wirkt als Schutzabdeckung für das Schneidmesser, wenn die Gegenführungswandung in ihre zweite Position bewegt wird oder sich dort befindet. Bei entsprechender Dimensionierung wird verhindert, dass eine Bedienungsperson in Kontakt mit dem Schneidmesser kommen kann. Es versteht sich, dass hierfür der Überstand des Schneidmessers über die Unterseite der Gegenführungswandung möglichst gering gehalten werden sollte, z.B. nicht mehr als 2,5 mm. Schieberfuß und Ausnehmung in der Führungswandung sind dabei so bemessen, dass der Schieberfuß in die Ausnehmung passt, andererseits bei Bewegen der Gegenführungswandung aus dessen erste in dessen zweite Position aus der Ausnehmung wegbewegbar ist. Der Schieberfuß nicht nur Schutzfunktion, sondern vermeidet darüberhinaus auch ein Abrutschen des Bahnmaterials bei dessen Beschnitt.

In Ausbildung der Erfindung ist vorgesehen, dass die Gegenführungswandung um eine sich quer zur Abzugsrichtung erstreckende Achse aus der ersten in die zweite Position verschwenkbar ist und umgekehrt. Eine solche Aufhängung der Gegenführungwandung lässt sich einfach herstellen und garantiert einen exakten Bewegungsablauf. Für die schwenkbare Lagerung der Gegenführungswandung können mit der Führungswandung verbundene Seitenwangen vorgesehen sein, welche an dem Abgabegerät stirnseitig vorgesehen sind. Vorzugsweise sollte die Gegenführungswandung so weit in die zweite Position verschwenkbar sein, dass sie nicht von selbst in die erste Position zurückschwenkt, jedenfalls wenn das Abgabegerät auf einer horizontalen Ebene steht. Beim Abziehen des Bahnmaterials von der Bahnmaterialrolle ist es dann nicht erforderlich, die Gegenführungswandung in der zweiten Position festzuhalten.

Eine besonders einfache Ausbildung des Abgabegerätes ergibt sich dann, wenn die Führungswandung Teil einer Bodenplatte des Abgabegerätes bildet, auf der das Abgabegerät beim Gebrauch steht. Für die einfache Handhabung ist es vorteilhaft, wenn sich die Führungswandung insbesondere im Bereich der Schneideinrichtung im Wesentlichen waagerecht erstreckt.

In besonders vorteilhafter Ausbildung des erfindungsgemäßen Abgabegerätes ist die Gegenführungswandung derart beweglich geführt, dass sie in der ersten Position, in der sie sich benachbart der Ausnehmung befindet, zumindest in Teilbereichen an der Führungswandung anliegt, und zwar vorteilhafterweise so, dass eine Anlage beidseits der Führungsschiene insbesondere über deren gesamte Länge gegeben ist. Anders als bei einem engen Spalt zwischen Führungswandung und Gegenführungswandung eröffnet diese Ausbildung die Möglichkeit, das in Schneidposition abgezogene Bahnmaterial durch Bewegen der Gegenführungswandung aus der zweiten in die erste Position zwischen beiden Wandungen einzuklemmen, wodurch schon ein leichter Druck auf die Außenseite der Gegenführungswandung in Richtung auf die Führungswandung ausreicht. Das Verklemmen hält das Bahnmaterial in seiner Position und verhindert dessen Bewegung quer zu seiner Ebene. Das Ergebnis sind außerordentlich saubere und reproduzierbare Schnittkanten. Die Entstehung von Bahnmaterialabfall wird zuverlässig vermieden.

In weiterer Ausgestaltung der Erfindung ist vorgesehen, dass Bedienknopf und Linearführung sich derart hinterfassen, dass der Bedienknopf nicht quer zur Längserstreckung der Linearführung aus dieser heraus bewegbar ist, insbesondere nicht in Richtung Außenseite der Gegenführungswandung. Es sollte also auch eine einwandfreie Führung des Schneidschiebers senkrecht zur Ebene des zu beschneidenden Bahnmaterials gegeben sein, da auch dies die Entstehung von sauberen Schnittkanten begünstigt.

Die Linearführung kann einen zur Führungswandung hin offenen Führungsschlitz aufweisen, der von einem Führungssteg des Bedienknopfes durchsetzt ist. Für eine einfache Ausbildung ist es zweckmäßig, wenn der Führungsschlitz gegenüber der Ausnehmung verläuft. Dabei kann der Führungssteg derart geformt sein, dass er die Linearführung an ihrem der Führungswandung zugewandten Ende hinterfasst, so dass die Beweglichkeit des Schneidschiebers senkrecht zur Ebene des Bahnmaterials begrenzt ist.

Nach der Erfindung ist ferner vorgesehen, dass die Linearführung an der der Führungswandung abgewandten Seite der Gegenführungswandung wenigstens eine Führungsnut aufweist, in die ein Vorsprung des Bedienknopfes einfasst. Auch dies dient letztlich der möglichst exakten Führung des Bedienknopfes und damit des Schneidschiebers. Es versteht sich, dass auf beiden Seiten der Linearführung solche Führungsnuten vorgesehen sein können.

Ein weiteres Merkmal der Erfindung besteht darin, dass die Linearführung an zumindest einem Ende derart offen bzw. öffenbar ausgebildet ist, dass der Schneidschieber dort aus der Linearführung herausnehmbar ist. Es versteht sich, dass dieser Bereich außerhalb des Abzugsbereichs des Bahnmaterials liegen sollte.

Die Rollenaufnahme kann in einfacher Weise so gestaltet werden, dass zwei gegenüberliegende Aufnahmewangen zur Führung der Stirnseiten der eingelegten Bahnmaterialrolle vorhanden ist, wobei von den Aufnahmewangen gegen einander gerichtete Aufnahmestege zur umfangsseitigen Abstützung der eingelegten Bahnmaterialrolle ausgehen. Diese Aufnahmestege können sich über die gesamte Breite der Rollenaufnahme erstrecken. Da solche Bahnmaterialrollen jedoch eine erhebliche Eigensteifigkeit haben, insbesondere wenn das Bahnmaterial auf einen Rollenkern aufgerollt ist, reicht es zwecks Vermeidung unnötigen Materialaufwandes aus, wenn an den Aufnahmewangen lediglich kurze und nur über einen für die Führung ausreichenden Umfangsbereich gehende Aufnahmestege vorgesehen werden.

Die Aufnahmewangen sind zweckmäßigerweise mit der Führungswandung verbunden, und zwar vorteilhafterweise so, dass die Aufnahmestege bündig in die Führungswandung übergehen, also zwischen beiden keine Stufe vorhanden ist. Die Führung der Bahnmaterialrolle wird unterstützt, wenn gegenüber den Aufnahmestegen zusätzlich Stützvorsprünge zur umfangseitigen Abstützung der eingelegten Bahnmaterialrolle vorgesehen sind. Die Erstreckung der Aufnahmestege bzw. Stützvorsprünge sollte so dimensioniert werden, dass einerseits beim Abziehen von Bahnmaterial eine exakte Führung der Bahnmaterialrolle gewährleistet ist, andererseits aber für deren Führung nur wenig Material verarbeitet werden muss. Auf jeden Fall ist es zweckmäßig, die Aufnahmestege und Stützvorsprünge derart zu formen und anzuordnen, dass sie eine bestimmungsgemäß eingelegte Bahnmaterialrolle umfangsseitig beidseitig einfassen, jedoch maximal soweit, dass in zumindest einer Stellung ein Einlegen der Bahnmaterialrolle in die Rollenhalterung möglich ist, ohne dass hierfür Teile des Abgabegerätes entfernt werden müssen.

Ein besonderer Aspekt der vorliegenden Erfindung besteht darin, dass an dem Abgabegerät ein Klebestreifenspender angebracht ist, über den eine Klebestreifenrolle bereitgestellt werden kann. Da Abgabegeräte nahezu ausnahmslos der Bereitstellung von Bahnmaterial für Verpackungszwecke dienen und gerade bei der Verpackung beispielsweise von Geschenken typischerweise Klebestreifen mit einer Schicht aus druckempfindlichen Haftklebstoff verwendet werden, gewährleistet die Verbindung von Abgabegerät und Klebestreifenspender, dass ein Klebestreifen beim Verpacken stets zur Hand ist. Der Klebestreifenspender kann in üblicher Weise ausgebildet sein, d.h. eine Klebestreifenrollenhalterung für die Aufnahme einer Klebestreifenrolle sowie eine Trenneinrichtung meist in Form einer sägezahnartig gezackten Schneide zum Abtrennen eines Klebestreifenabschnittes von der Klebestreifenrolle aufweisen. Als zweckmäßiger Ort für den Klebestreifenspender kann eine der Stirnseiten des Abgabegerätes sein, wobei die Befestigung vorzugsweise so geschieht, dass der Klebestreifenspender auch abnehmbar ist. Auf diese Weise kann der Klebestreifenspender auch an einem anderen Ort Verwendung finden. Vorzugsweise sollte der Klebestreifenspender an beiden Stirnseiten befestigbar sein.

In der Zeichnung ist die Erfindung anhand eines Ausführungsbeispiels näher veranschaulicht. Es zeigen:
- Figur 1: eine perspektivische Ansicht des erfindungsgemäßen Abgabegerätes mit der Gegenführungswandung in der ersten Position;
- Figur 2: das Abgabegerät gemäß Figur 1 in der gleichen perspektivischen Ansicht, jedoch mit der Gegenführungswandung in der zweiten Position und mit eingelegter Bahnmaterialrolle, sowie
- Figur 3: einen Querschnitt in Vertikalebene durch das Abgabegerät gemäß den Figuren 1 und 2 in einer Eben durch den Schneidschieber und mit Gegenführungswandung in der ersten Position sowie mit eingelegter Bahnmaterialrolle.

Das in den Figuren dargestellte Abgabegerät 1 weist ein Basisformteil 2 mit einer im Umriss rechteckigen Bodenplatte 3 auf. Die Oberseite der Bodenplatte 3 wird von einer Führungsplatte 4 gebildet, die sich im vorderen Bereich aus einem sich horizontal erstreckenden ersten Abschnitt 5 und einem sich nach hinten anschließenden, schräg abfallenden zweiten Abschnitt 6 zusammensetzt (vgl. Figur 3). An der Vorderseite und an den beiden Stirnseiten wird die Bodenplatte 3 durch von der Führungswandung 4 nach unten vorstehenden Abschlussstegen 7, 8 begrenzt. An der Unterseite der Führungswandung sind eine Vielzahl von zu den stirnseitigen Abschlussstegen 8 parallel verlaufende, senkrechte Versteifungsrippen 9 (Figur 3) angeformt. Auf deren untenseitigen Stirnkanten wie auch auf den untenseitigen Stirnkanten der Abschlussstege 7, 8 ruht das Abgabegerät 1, wenn es auf einer Ebene, beispielsweise einer Tischplatte, aufgestellt ist.

Die stirnseitigen Abschlussstege 8 setzen sich zur Hinterseite des Abgabegerätes 1 in angeformten Seitenwangen 10, 11 fort. Sie sind spiegelbildlich ausgebildet. Zusammen mit dem nach hinten schräg abfallenden zweiten Abschnitt 6 der Führungswandung 4 bilden sie eine Rollenhalterung für eine Bahnmaterialrolle 12 (Figuren 2 und 3). Die Bahnmaterialrolle 12 wird vom letzten Teil des zweiten Abschnittes 6 untenseitig der Länge nach abgestützt. Die Stirnseiten der Bahnmaterialrolle 12 werden durch die einander zugewandten Seiten der Seitenwandungen 10, 11 geführt. Darüber hinaus stehen von beiden Seitenwangen 10, 11 gegeneinander gerichtete Aufnahmestege 13 vor, die bündig an die Hinterkante der Führungswandung 4 anschließen und nach oben gebogen sind. Im oberen Bereich stützen die Aufnahmestege 13 die Bahnmaterialrolle 12 hintenseitig am Umfang ab (siehe Figur 3). Für die Abstützung an der Vorderseite stehen von den Seitenwangen 10, 11 dreiecksförmige Stützvorsprünge 15, 16 vor, die - wie Figur 3 zeigt - die Bahnmaterialrolle 12 zusammen mit den Aufnahmestegen 13 an ihren Enden einfassen. Wie ebenfalls Figur 3 zeigt, sind die Aufnahmestege 13 einerseits und die Stützvorsprünge 15, 16 andererseits derart beabstandet, dass eine volle Bahnmaterialrolle 12 von oben in die Rollenhalterung eingesetzt werden kann.

An den äußeren Seiten der Stützvorsprünge 15, 16 ist eine Gegenführungswandung 17 um eine Schwenkachse schwenkbar gelagert, die sich parallel zur Vorderkante der Bodenplatte 3 und damit senkrecht zur Achse der Bahnmaterialrolle 12 und zu deren Abzugsrichtung (Pfeil A in Figur 2) erstreckt. Hierzu sind an die Gegenführungswandung 17 Schwenkarme 18, 19 angeformt, die die Stützvorsprünge 15, 16 außenseitig einfassen. In Figur 1 befindet sich die Gegenführungswandung 17 in einer ersten, auf der Führungswandung 4 aufliegenden Stellung, bei der die Vorderseite der Gegenführungswandung 17 bündig mit dem Abschlusssteg 7 der Bodenplatte 3 abschließt, so dass - wie sich auch aus Figur 3 ersehen lässt - die Gegenführungswandung 17 den ersten, waagerechten Abschnitt 5 der Führungswandung 4 voll abdeckt. In Figur 2 ist die Gegenführungswandung 17 in ihre zweite Position hochgeschwenkt, wobei die vorderen Stirnseiten der Seitenwangen 10, 11 als Anschlag für die Schwenkarme 18, 19 dienen. Die Anschläge liegen so weit hinten, dass die Gegenführungswandung 17 in der in Figur 2 gezeigten zweiten Position durch ihr Eigengewicht und durch ihren Schwerpunkt in Anlage an den Seitenwangen 10, 11 gehalten wird, also nicht von selbst wieder zurückschwenkt.

Die Gegenführungswandung 17 hat vorderseitig einen Abschlusssteg 20, der einen bündigen Abschluss mit dem Abschlusssteg 7 der Bodenplatte 9 bildet. An der Unterseite der Gegenführungswandung 17 stehen zwei beabstandete Klemmstege 21, 22 vor, die sich über nahezu die gesamte Breite der Gegenführungswandung 17 parallel zueinander und parallel zum Abschlusssteg 20 erstrecken. Ihre unteren Stirnseiten liegen auf gleicher Höhe wie die des Abschlussstegs 20. Wie insbesondere aus Figur 3 zu ersehen ist, liegt die Gegenführungswandung 17 in der ersten Position mit den Stirnseiten der Klemmstege 21, 22 und des Abschlussstegs 20 auf der Führungswandung 4 auf, d.h. die Gegenführungswandung 17 stützt sich über den Abschlusssteg 20 und die Klemmstege 21, 22 auf der Oberseite der Führungswandung 4 ab, wenn sie sich in der ersten Position befindet.

In die Führungswandung 4 und die Gegenführungswandung 17 ist eine Schneideinrichtung 23 zum Beschneiden von zwischen diesen beiden Wandungen hindurch geführtem Bahnmaterial integriert. Sie erstreckt sich parallel zur Vorderkante des Abgabegerätes 1 über nahezu die gesamte Breite von Führungswandung 4 und Gegenführungswandung 17. Die Schneideinrichtung 23 besteht im Wesentlichen aus einem sich in dieser Richtung erstreckenden, die Gegenführungswandung 17 durchsetzenden Führungsschlitz 24, einer darunter in die Führungswandung 4 eingeformten, im Querschnitt rechteckigen und zum Führungsschlitz 24 hin offene Nutausnehmung 25 und einem in dem Führungsschlitz 24 und der Nutausnehmung 25 hineinragenden Schneidschieber 26. Auch die Nutausnehmung 25 erstreckt sich nahezu über die gesamte Breite der Führungswandung 4. Führungsschlitz 24 und Nutausnehmung 25 sind zwischen den beiden Klemmstegen 21, 22 angeordnet, werden also von diesen eingefasst.

Der Schneidschieber 26 ist im Wesentlichen dreiteilig aufgebaut. Er hat einen nach oben über die Gegenführungswandung 17 herausragenden Bedienkopf 27 mit einem quer zu seiner durch den Führungsschlitz 24 und die Nutausnehmung 25 vorgegebenen, in Bewegungsrichtung verlaufenden Handhabungssteg 28. Unterhalb des Handhabungssteges 28 weist der Bedienkopf 27 auf beiden Seiten nach unten vorstehende Vorsprünge 29, 30 auf, die jeweils in zu dem Führungsschlitz 24 parallel verlaufenden, in die Oberseite der Gegenführungswandung 17 eingeformte Nuten 31, 32 derart einfassen, dass sie den dem Führungsschlitz 24 benachbarten Nutwandungen nahe sind, so dass eine zusätzliche Führungsunterstützung für den Bedienkopf 27 entsteht. Der Bedienkopf 27 weist in der Mitte einen Führungssteg 33 auf, der den Führungsschlitz 24 durchsetzt und so breit ausgebildet ist, dass er den Führungssteg 33 bis auf ein Toleranzspiel ausfüllt, so dass die Seitenwandungen des Führungsschlitzes 24 den Führungssteg 33 führen. Am unteren freien Ende sind Führungsschlitz 24 und Führungssteg 33 verbreitert, so dass der Führungssteg 33 den Führungsschlitz 24 hinterfasst. Auf diese Weise ist ein Herausheben des Schneidschiebers 26 aus dem Führungsschlitz 24 nicht möglich.

Der Führungssteg 33 endet ein wenig oberhalb der Oberseitenebene der Führungswandung 4. Dort ist ein sich in vertikaler Ebene erstreckendes, festes Schneidmesser 34 in den Führungssteg 33 eingeformt. Es erstreckt sich in die Nutausnehmung 25 hinein und ist dort mit einem Schieberfuß 36 verbunden, der einen rechteckigen Querschnitt hat. Bedienkopf 27 mit dem Führungssteg 33, Schneidmesser 34 und Schieberfuß 36 bilden eine starre Einheit. Das Schneidmesser 34 erstreckt sich in der Darstellung gemäß Figur 3 senkrecht zur Zeichnungsebene und hat - in Richtung des Verlaufs des Führungsschlitzes 24 gesehen - an Vorder- und Hinterseite scharfe Schneiden.

An der dem Betrachter von Figur 1 und 2 zugewandten Seite der Seitenwange 11 ist ein Klebestreifenspender 37 befestigt. Er hat ein Gehäuse 38, in dem eine Klebestreifenrolle eingelegt ist. Vorderseitig hat das Gehäuse 38 eine Spendeöffnung 39, über die ein von der Klebstoffrolle abgezogener Klebstoffstreifen herausgeführt werden kann. An der Vorderkante des Gehäuses 38 ist in an sich bekannter Weise eine sägezahnartig ausgeformte Schneidkante 40 vorgesehen, mittels der ein aus der Spendeöffnung 39 herausgezogener Klebstoffstreifenabschnitt abgetrennt werden kann. Die Außenform des Klebestreifenspenders 37 ist an die der Seitenwange 11 angepasst.

Zur Durchführung eines Schneidvorgangs wird die Gegenführungswandung 17 aus der in Figur 1 dargestellten ersten Position in deren zweite Position hochgeschwenkt, wie sich aus Figur 2 ergibt. Dabei wird das Unterfassen der Gegenführungswandung 17 dadurch erleichtert, dass in den Ecken der Bodenplatte 3 Ausnehmungen 41, 42 eingeformt sind. Mit dem Verschwenken der Gegenführungswandung 17 wird der Schieberfuß 36 aus der Führungsnut 25 herausgehoben. Vom letzten Beschnitt liegt noch Bahnmaterial 43 auf der Führungswandung 4 bis praktisch zur Mitte der Führungsnut 25 (Figuren 2 und 3). Das dort liegende Bahnmaterial 43 kann nunmehr gegriffen und über die Führungsnut 25 und die Vorderkante des Abgabegerätes 1 in der gewünschten Länge in Abzugsrichtung (Pfeil A) abgezogen werden. Dann wird die Gegenführungswandung 17 wieder in die erste Position (Figur 1) heruntergeklappt, wobei sich der Schneidschieber 26 in der in Figur 1 gezeigten Endposition befindet, die außerhalb des Abzugsbereiches für das Bahnmaterial 43 liegt. Durch leichten Druck auf die Gegenführungswandung 17 von oben wird das Bahnmaterial 43 zwischen der Oberseite der Führungswandung 4 und den Stirnseiten der Klemmstege 21, 22 und des Abschlusssteges 20 eingeklemmt und dadurch fixiert, und zwar durch die Klemmstege 21, 22 in der Nähe der Schneideinrichtung 23 und damit des Schneidmessers 34. Durch Verschieben des Schneidschiebers 26 aus der in Figur 1 gezeigten Position zum anderen Ende der Schneideinrichtung 23 fährt das Schneidmesser 34 mit seiner Schneide in das Bahnmaterial 43 ein und schneidet den aus dem Abgabegerät 1 herausragenden Bahnmaterialabschnitt ab. Der kann nach erneutem Anheben der Gegenführungswandung 17 von dem Abgabegerät 1 entfernt werden.

Mit dem Abgabegerät 1 lässt sich nicht nur von einer von einer Bahnmaterialrolle 12 abgezogenes Bahnmaterial 43 beschneiden, sondern es können auch einzelne Bahnmaterialbogen in analoger Weise beschnitten werden, indem sie von hinten auf der Führungswandung 4 nach vorn in den Bereich der Schneideinrichtung 23 geschoben werden.

## Patentansprüche

1. Abgabegerät (1) für die Bereitstellung von Bahnmaterial (43) mit folgenden Merkmalen:
a) das Abgabegerät (1) hat eine Rollenhalterung für die drehbare Aufnahme einer Bahnmaterialrolle (12);
b) das Abgabegerät (1) hat eine gerätefeste Führungswandung (4);
c) die Führungswandung (4) ist so ausgebildet und angeordnet, dass über sie hinweg Bahnmaterial (43), das von einer in der Rollenhalterung befindlichen Bahnmaterialrolle (12) abgezogen wird, aus dem Abgabegerät (1) in einer Abzugsrichtung (A) herausführbar ist;
d) gegenüber der Führungswandung (4) befindet sich eine Gegenführungswandung (17);
e) die Gegenführungswandung (17) ist derart bewegbar gelagert, dass sie aus einer ersten, der Führungswandung (4) benachbarten Position in eine zweite, von der Führungswandung (4) entfernt liegende Position bewegbar ist;
f) der Führungswandung (4) ist eine Schneideinrichtung (23) zugeordnet;
g) die Schneideinrichtung (23) weist einen Schneidschieber (26) mit einem festen Schneidmesser (34) auf;
h) die Schneideinrichtung (23) weist eine sich quer zur Abzugsrichtung (A) des Bahnmaterials (43) erstreckende Schieberführung für den Schneidschieber (26) auf;
i) die Schieberführung weist eine Linearführung (24) auf;
j) die Linearführung (24) befindet sich an der Gegenführungswandung (17);
k) der Schneidschieber (26) ist durch die Linearführung (24) geführt;
l) der Schneidschieber (26) weist einen Bedienkopf (27) auf;
m) der Bedienkopf (27) ist in der Linearführung (24) verschieblich geführt;
n) der Bedienkopf (27) ragt auf der der Führungswandung (4) abgewandten Seite der Gegenführungswandung (17) aus dieser heraus;
o) das Schneidmesser (34) ist an dem Schneidschieber (26) derart angeordnet, dass es durch Verschieben des Schneidschiebers (26) entlang der Linearführung (24) einen Bahnmaterialabschnitt von einem auf der Führungswandung (4) befindlichen Bahnmaterial (43) abtrennt;
p) das Schneidmesser (34) steht über die der Führungswandung gegenüberliegenden Seite der Gegenführungswandung (17) vor;
q) die Führungswandung (4) weist eine Ausnehmung (25) auf;
**gekennzeichnet durch** folgende Merkmale:
r) der Schneidschieber (26) hat einen Schieberfuß (36);
s) zwischen Bedienkopf (27) und Schieberfuß (36) erstreckt sich das Schneidmesser (34);
t) die Ausnehmung (25) ist für die Aufnahme des Schieberfußes (36) und ist derart ausgebildet, dass sie die Bewegung des Schneidschiebers (26) über die Erstreckung der Linearführung (24) zulässt und der Schieberfuß (36) beim Bewegen der Gegenführungswandung (17) aus dessen erste in dessen zweite Position von der Ausnehmung (25) wegbewegbar ist.

2. Abgabegerät nach Anspruch 1, **dadurch gekennzeichnet, dass** die Gegenführungswandung (17) um eine sich quer zur Abzugsrichtung (A) erstreckende Achse aus der ersten in die zweite Position verschwenkbar ist und umgekehrt, insbesondere dass die Führungswandung durch mit ihr verbundene Seitenwangen (10, 11) eingefasst ist, an denen die Gegenführungswandung (17) schwenkbar gelagert ist, vorzugsweise dass die Gegenführungswandung (17) so weit in die zweite Position verschwenkbar ist, dass sie nicht von selbst in die erste Position zurückschwenkt.

3. Abgabegerät nach Anspruch 1 oder 2, **dadurch gekennzeichnet, dass** die Führungswandung (4) Teil einer Bodenplatte (3) des Abgabegeräts (1) bildet.

4. Abgabegerät nach einem der Ansprüche 1 bis 3, **dadurch gekennzeichnet, dass** sich die Führungswandung (4) insbesondere im Bereich der Schneideinrichtung (23) waagerecht erstreckt.

5. Abgabegerät nach einem der Ansprüche 1 bis 4, **dadurch gekennzeichnet, dass** die Gegenführungswandung (17) in der ersten Position zumindest in Teilbereichen an der Führungswandung (4) anliegt, insbesondere dass die Gegenführungswandung (17) in der ersten Position beidseits der Ausnehmung (25) vorzugsweise über deren gesamte Länge an der Führungswandung (4) anliegt.

6. Abgabegerät nach einem der Ansprüche 1 bis 5, **dadurch gekennzeichnet, dass** Bedienknopf (27) und Linearführung (24) sich derart hinterfassen, dass der Bedienknopf (27) nicht quer zur Längserstreckung der Linearführung (24) aus dieser heraus bewegbar ist.

7. Abgabegerät nach einem der Ansprüche 1 bis 6, **dadurch gekennzeichnet, dass** die Linearführung (24) einen zur Führungswandung (4) hin offenen Führungsschlitz aufweist, der von einem Führungssteg (33) des Bedienknopfes (27) durchsetzt ist, insbesondere dass der Führungsschlitz (24) gegenüber der Ausnehmung (25) verläuft.

8. Abgabegerät nach Anspruch 6 und 7, **dadurch gekennzeichnet, dass** der Führungssteg (33) derart geformt ist, dass er die Linearführung (24) an ihrem der Führungswandung (4) zugewandten Ende hinterfasst.

9. Abgabegerät nach einem der Ansprüche 1 bis 8, **dadurch gekennzeichnet, dass** die Linearführung (24) an der der Führungswandung (4) abgewandten Seite der Gegenführungswandung (17) wenigstens eine Führungsnut (31, 32) aufweist, in die ein Vorsprung (29, 30) des Bedienknopfes (27) einfasst.

10. Abgabegerät nach einem der Ansprüche 1 bis 9, **dadurch gekennzeichnet, dass** die Linearführung (24) an zumindest einem Ende derart offen bzw. öffenbar ausgebildet ist, dass der Schneidschieber (26) dort aus der Linearführung (24) herausnehmbar ist.

11. Abgabegerät nach einem der Ansprüche 1 bis 10, **dadurch gekennzeichnet, dass** die Rollenaufnahme zwei gegenüberliegende Aufnahmewangen (10, 11) zur Führung der Stirnseiten einer eingelegten Bahnmaterialrolle (12) aufweist, wobei von den Aufnahmewangen (10, 11) gegeneinander gerichtete Aufnahmestege (13) zur umfangsseitigen Abstützung der eingelegten Bahnmaterialrolle (12) ausgehen, insbesondere dass die Aufnahmewangen (10, 11) mit der Führungswandung (4) verbunden sind, vorzugsweise dass die Aufnahmestege (13) bündig in die Führungswandung (4) übergehen, insbesondere dass gegenüber den Aufnahmestegen (13) Stützvorsprünge (15, 16) zur umfangsseitigen Abstützung einer eingelegten Bahnmaterialrolle (12) vorgesehen sind.

12. Abgabegerät nach Anspruch 11, **dadurch gekennzeichnet, dass** die Aufnahmestege (13) und Stützvorsprünge (15, 16) derart geformt und angeordnet sind, dass sie eine eingelegte Bahnmaterialrolle (12) umfangsseitig beidseitig einfassen und in zumindest einer Stellung ein Einlegen der Bahnmaterialrolle (12) in die Rollenhalterung ermöglichen.

13. Abgabegerät insbesondere nach einem der Ansprüche 1 bis 12, **dadurch gekennzeichnet, dass** an dem Abgabegerät (1) ein Klebestreifenspender (37) angebracht ist, insbesondere dass der Klebestreifenspender (37) eine Klebestreifenrollenhalterung (38) für die Aufnahme einer Klebestreifenrolle sowie eine Trenneinrichtung (40) zum Abtrennen eines Klebestreifenabschnittes von der Klebestreifenrolle aufweist, vorzugsweise dass der Klebestreifenspender (37) an einer Stirnseite des Abgabegerätes (1) vorzugsweise abnehmbar befestigt ist, insbesondere an beiden Stirnseiten befestigbar ist.
